# EUROPÄISCHE PATENTSCHRIFT

(11) **EP 1 611 342 B1**
(45) Veröffentlichungstag und Bekanntmachung des Hinweises auf die Patenterteilung: **29.02.2012**
(21) Anmeldenummer: 03811301.5
(22) Anmeldetag: 21.08.2003
(51) Int. Cl.: F02M 55/02, F02M 63/02, F02M 55/04

(54) **HOCHDRUCKLEITUNG FÜR EINE KRAFTSTOFFEINSPRITZANLAGE**
HIGH-PRESSURE LINE FOR A FUEL INJECTION SYSTEM
CONDUITE HAUTE PRESSION POUR UN SYSTEME D'INJECTION DE CARBURANT

(30) Priorität: 25.02.2003 DE 10307871
(43) Veröffentlichungstag der Anmeldung: 04.01.2006
(62) Teilanmeldung aus: 10007052.3
(73) Patentinhaber: ROBERT BOSCH GMBH, 70442 Stuttgart (DE)
(72) Erfinder: RAPP, Holger, 71282 Hemmingen (DE)
(86) Internationale Anmeldenummer: PCT/DE2003/002795
(87) Internationale Veröffentlichungsnummer: WO 2004/076846

(56) Entgegenhaltungen:
- EP-A- 1 217 202
- WO-A-00/28207
- DE-A- 10 057 683
- DE-A- 10 105 031
- DE-A- 19 959 105
- FR-A- 2 786 225
- GB-A- 2 293 412
- PATENT ABSTRACTS OF JAPAN vol. 1998, no. 06, 30. April 1998 (1998-04-30) & JP 10 030521 A (DENSO CORP), 3. Februar 1998 (1998-02-03)
- PATENT ABSTRACTS OF JAPAN vol. 1999, no. 12, 29. Oktober 1999 (1999-10-29) & JP 11 200987 A (TOYOTA AUTOM LOOM WORKS LTD), 27. Juli 1999 (1999-07-27)

## Beschreibung

### Stand der Technik

Die Erfindung betrifft eine Hochdruckleitung für ein Kraftstoffeinspritzsystem für eine Brennkraftmaschine.

Anhand der Figur 7 wird nachfolgend eine Kraftstoffeinspritzanlage 102 nach dem Stand der Technik einer Brennkraftmaschine erläutert. Die dabei verwandten Bezugszeichen werden auch bei der Beschreibung der erfindungsgemäßen Hochdruckleitung benutzt.

Die in Figur 7 dargestellte Kraftstoffeinspritzanlage 102 umfasst einen Kraftstoffbehälter 104 aus dem Kraftstoff 106 durch eine elektrische oder mechanische Kraftstoffpumpe 108 gefördert wird. Über eine Niederdruck-Kraftstoffleitung 110 wird der Kraftstoff 106 zu einer Hochdruck-Kraftstoffpumpe 111 gefördert. Von der Hochdruck-Kraftstoffpumpe 111 gelangt der Kraftstoff 106 über eine Hochdruck-Kraftstoffleitung 112 zu einem Common-Rail 114. An dem Common-Rail 114 sind mehrere Injektoren 1 angeschlossen, die den Kraftstoff 106 direkt in Brennräume 118 einer nicht dargestellten Brennkraftmaschine einspritzen. Die hydraulische Verbindung zwischen Common-Rail 114 und Injektoren 1 erfolgt über je eine Hochdruckleitung 3.

Zu Beginn einer Einspritzung von Kraftstoff in einen Brennraum 118 wird der zu dem Brennraum 118 gehörende Injektor 1 geöffnet. Infolgedessen strömt der unter hohem Druck stehende Kraftstoff 106 vom Injektor 1 in den Brennraum 118. Die ausgetretene Kraftstoffmenge strömt in der Folge vom Common-Rail 114 zum Injektor 1 nach.

Da moderne Injektoren 1, insbesondere piezogesteuerte Injektoren, sehr schnell öffnen und schließen, entsteht bei der Betätigung des Injektors 1 eine Druckwelle in der Hochdruckleitung 3, die ausgehend vom Injektor 1 zum Common-Rail 114 läuft. Dort wird die Druckwelle reflektiert und gelangt wieder zum Injektor 1. Je schneller der Injektor 1 öffnet, desto steiler sind die Flanken der Druckwelle. Die Steilheit der Flanken der Druckwelle wird nachfolgend auch als Gradient dp/dt bezeichnet.

In der Hochdruckleitung 3 und im Injektor 1 wird also unmittelbar nach Beginn einer Einspritzung dem statischen Common-Rail-Druck die Amplitude der zuvor beschriebenen Druckwelle überlagert. In Folge dessen ist der Druck im Injektor 1 nicht konstant, sondern unterliegt erheblichen zeitlichen Schwankungen. Dies gilt insbesondere nicht nur während der Einspritzung selbst, sondern auch für den Zeitraum, der sich an eine Einspritzung anschließt. Da nun die in den Brennraum 118 einspritzte Kraftstoffmenge unter anderem von dem während der Einspritzung herrschenden Druck im Injektor 1 abhängt, hat die o. g. Druckwelle einen unerwünschten Einfluss auf die Einspritzmenge. Dies gilt zum einen dann, wenn die Einspritzdauer länger als die Laufzeit der Druckwelle durch die Hochdruckleitung ist, insbesondere aber wenn eine durch eine Voreinspritzung ausgelöste und am Common-Rail 114 reflektierte Druckwelle während einer nachfolgenden Haupteinspritzung im Injektor 1 wirkt. Damit wird aber auch deutlich, dass die während einer Haupteinspritzung eingespritzte Menge in starkem Maße von deren Abstand von einer vorausgegangenen Voreinspritzung abhängt.

Aus dem Stand der Technik, beispielsweise FR 2786225 A, sind nachfolgend beschriebene Anordnungen zum Abbau von Druckwellen in einer Kraftstoffeinspritzanlage 102 bekannt:
In die Hochdruckleitung 3 wird eine Drossel (nicht dargestellt) eingebaut. Dadurch werden zwar die Druckwellen gedämpft; allerdings reduziert die Drossel auch den am Injektor 1 verfügbaren Einspritzdruck, was unerwünscht ist.

Zusätzlich kann parallel zu der Drossel (nicht dargestellt) ein Rückschlagventil (nicht dargestellt) vorgesehen werden, das in Richtung der Injektors 1 öffnet. Dadurch werden zwar die Drosselverluste vermieden; allerdings ist dadurch die Drossel solange wirkungslos wie Kraftstoff vom Common-Rail 114 zum Injektor 1 strömt; das heißt während der Einspritzung ist diese Anordnung wirkungslos. Ferner ist eine solche Anordnung mit einem Rückschlagventil pro Injektor auch sehr kostenintensiv.

Aus der DE 100 60 811 A1 ist eine Anordnung bekannt bei der im Injektor 1 ein Dämpfungsraum vorgesehen ist, der über eine Drossel mit der Hochdruckleitung 3 hydraulisch in Verbindung steht.

Die Wirkung dieser aus dem Stand der Technik bekannten Maßnahmen zur Reduktion von Druckschwingungen in der Hochdruckleitung sind noch verbesserungsbedürftig, insbesondere weil bei mit zunehmenden Einspritzdrücken und immer schneller ansprechenden Injektoren das oben genannte Problem zunimmt.

### Vorteile der Erfindung

Bei einer ersten Ausführungsform einer erfindungsgemäßen Hochdruckleitung ist vorgesehen, dass die Hochdruckleitung aus einem ersten Abschnitt und einem zweiten Abschnitt besteht und dass der erste Abschnitt und der zweite Abschnitt parallel geschaltet sind , dass der erste Abschnitt ein offenes Ende aufweist und dass der zweite Abschnitt ein geschlossenes Ende aufweist und dass der erste Abschnitt und der zweite Abschnitt der Hochdruckleitung sich im Bereich des Anschlusses an dem Injektor vereinigen. Bei dieser Konstellation kann folgender Effekt ausgenutzt werden:

Bei der Reflexion einer Druckwelle an einem offenen Ende, hier im ersten Abschnitt der Hochdruckleitung, dort wo die Hochdruckleitung in den Common-Rail mündet, findet nicht nur eine Reflexion der Druckwelle statt, sondern gleichzeitig auch eine Umkehr des Vorzeichens der Amplitude. Das heißt aus einer Druckabsenkung wird nach der Reflexion eine Druckerhöhung gleichen Betrags.

Bei der Reflexion einer Druckwelle an einem geschlossenen Ende ändert sich nur die Laufrichtung der Druckwelle, nicht aber das Vorzeichen der Amplitude. Wenn nun der erste Abschnitt mit seinem offenen Ende und der zweite Abschnitt mit seinem geschlossenen Ende im Wesentlichen gleich lang sind, treffen dort, wo sich erster Abschnitt und zweiter Abschnitt vereinigen, zwei Druckwellen aufeinander, die eine gleiche Amplitude aufweisen, wobei das Vorzeichen der Amplitude bei einer Druckwelle positiv ist und bei der anderen negativ ist. Dadurch löschen sich die Druckwellen aus, so dass in Strömungsrichtung gesehen hinter der Vereinigungsstelle von erstem Abschnitt und zweitem Abschnitt keine Druckwelle mehr vorhanden ist. Es herrscht vielmehr ein konstanter Druck im Injektor und somit auch konstante Anfangsbedingungen zum Beispiel für eine auf eine Voreinspritzung folgende Haupteinspritzung, und zwar unabhängig von deren Abstand voneinander.

Bei einer weiteren erfindungsgemäßen Ausgestaltung der Kraftstoffhochdruckleitung stehen der erste Abschnitt und der zweite Abschnitt durch eine Drossel hydraulisch in Verbindung. Damit wird erreicht, dass schon vor dem Erreichen der Vereinigungsstelle, nämlich dort wo eine hydraulische Verbindung zwischen erstem Abschnitt und zweitem Abschnitt durch die Drossel besteht, ein Großteil der Amplitude der reflektierten Druckwellen ausgelöscht wird, so dass schon an der Vereinigungsstelle nur noch sehr kleine verbleibende Druckwellen aus den beiden Leitungsabschnitten ankommen.

In einer weiteren erfindungsgemäßen Ausgestaltung der Kraftstoffhochdruckleitung ist in dem Abschnitt 2 der Leitung eine Drossel eingebracht. Dadurch wird ein Teil der Druckwelle abgebaut und es kann trotzdem durch den ersten Abschnitt der Hochdruckleitung eine ausreichende Kraftstoffmenge ohne nennenswerte Druckverluste vom Common-Rail zum Injektor strömen.

Die Wirkung dieser erfindungsgemäßen Hochdruckleitung kann weiter verbessert werden, indem im zweiten Abschnitt ein in Reihe zu der Drossel geschaltetes Rückschlagventil vorgesehen ist. Dadurch wird erreicht, dass die durch eine Einspritzung ausgelösten Unterdruckwellen wie bisher am geschlossenen Ende reflektiert werden, dass aber bei eventuell ankommenden Überdruckwellen das Ventil öffnet und die Wellen über die Drossel in's Rail abgebaut werden, so dass keine oder nahezu keine Reflexion erfolgt.

Es kann alternativ auch vorgesehen sein, dass die Hochdruckleitung einen dritten Abschnitt aufweist und dass sowohl der erste Abschnitt als auch der zweite Abschnitt in den dritten Abschnitt münden, der sich zwischen Vereinigungsstelle und Injektor erstreckt. Durch diese Ausführungsform wird gewährleistet, dass die erfindungsgemäße Hochdruckleitung ohne konstruktive Änderung an bereits in Serienfertigung befindliche Common-Rails und Injektoren angeschlossen werden kann.
Bei vielen Ausführungsformen und Anwendungen der erfindungsgemäßen Hochdruckleitung ist es vorteilhaft, wenn die Länge L₁ des ersten Abschnitts und die Länge L₂ des zweiten Abschnitts im Wesentlichen gleich sind.

Ebenso ist es in vielen Anwendungsfällen vorteilhaft, wenn der hydraulische Durchmesser D₁ des ersten Abschnitts und der hydraulische Durchmesser D₂ des zweiten Abschnitts im Wesentlich gleich sind. Schließlich ist es auch vorteilhaft, wenn die Summe der Quadrate des hydraulischenDurchmessers D₁ des ersten Abschnitts und des hydraulischen Durchmessers D₂ des zweiten Abschnitts so groß ist wie das Quadrat deshydraulischen Durchmessers D₃ des dritten Abschnitts.

Diese Relationen sind jedoch nicht eine zwingende Voraussetzung für die erfindungsgemäße Hochdruckleitung. Es gibt auch eine Vielzahl von Einsatzgebieten, wo es sinnvoll ist, von diesen Relationen abzuweichen. So kann es beispielsweise erwünscht sein, dass die reflektierten. Druckwellen aus Abschnitt 1 und 2 mit einem gezielten zeitlichen Versatz an der Vereinigungsstelle ankommen. Dies kann dann durch unterschiedliche Leistungslängen L₁ und L₂ erreicht werde. Genauso kann es zum Beispiel auch unerwünscht sein, dass die Durchmesser D₁, D₂ und D₃ der Leitungsabschnitte gleich sind.

Wie bereits erwähnt, können die zuvor beschriebenen konstruktiven Merkmale der erfindungsgemäßen Hochdruckleitung miteinander kombiniert werden, um durch die geeignete Auswahl und Dimensionierung der erfindungsgemäßen Hochdruckleitung das Betriebsverhalten eines speziellen Kraftstoffeinspritzsystems zu optimieren.

Weitere Vorteile und vorteilhafte Ausgestaltungen der Erfindung sind der nachfolgenden Zeichnung, deren Beschreibung und den Patentansprüchen entnehmbar.

### Zeichnung

Es zeigen:
- Figur 1: eine Hochdruckleitung nach dem Stand der Technik,
- Figuren 2 - 6: Ausführungsbeispiele erfindungsgemäßer Hochdruckleitungen, und
- Figur 7: eine schematische Darstellung einer Kraftstoffeinspritzanlage.

### Beschreibung der Ausführungsbeispiele

Anhand der Figur 1, welche eine aus dem Stand der Technik bekannte Hochdruckleitung 3 darstellt, die einen Common-Rail 114 mit einem Injektor 1 hydraulisch verbindet, sollen die bereits mehrfach erwähnte Druckwelle sowie ihr zeitlicher und örtlicher Verlauf in der Hochdruckleitung 3 näher erläutert werden.

Zu diesem Zweck ist links der Hochdruckleitung 3 ein x-p-Diagramm dargestellt. Dabei stellt x eine Längenkoordinate der Hochdruckleitung 3 dar, deren Nullpunkt an der Verbindung zwischen Injektor 1 und Hochdruckleitung 3 liegt. die mit "p" bezeichnete Y-Achse des Diagramms stellt einen Druck p (x) in der Hochdruckleitung 3 dar. Die Hochdruckleitung 3 hat eine Länge L, das heißt, eine vom Injektor 1 ausgehende Druckwelle erreicht den Common-Rail 114, wenn die Ortskoordinate x = L ist und wird dort reflektiert.

Links der Hochdruckleitung 3 ist ein x-p-Diagramm dargestellt, welches den Druckverlauf in der Hochdruckleitung 3 darstellt, wenn die Druckwelle sich vom Injektor 1 in Richtung des Common-Rails 114 bewegt. Das Diagramm links der Hochdruckleitung 3 zeigt eine Momentaufnahme zu einem Zeitpunkt, in dem sich ein Maximum 5 der Druckwelle zwischen Injektor 1 und Common-Rail 114 befindet. Die Laufrichtung der Druckwelle ist durch einen Pfeil 7 dargestellt. Beim Betrachten des links der Hochdruckleitung 3 dargestellten p-x-Diagramms fällt auf, dass die Druckwelle die Form einer Druckabsenkung gegenüber dem statischen Druck in der Hochdruckleitung 3 hat. Dies ist auch unmittelbar einleuchtend, wenn man sich vor Augen führt, dass durch das Öffnen, insbesondere das schlagartige Öffnen, des Injektors 1 Kraftstoff aus dem Injektor 1 in den Brennraum 118 (siehe Figur 8) eingespritzt wird, so dass ein Druckabbau im Injektor 1 stattfindet. Infolgedessen entsteht eine Druckwelle mit einer negativen Amplitude (Druckabsenkung), die ausgehend von dem Injektor 1 in Richtung des Common-Rails 114 durch die Hochdruckleitung 3 läuft. Die Amplitude der Druckwelle ist in Figur 1 mit "A" bezeichnet.

Wenn die Druckwelle nun an den Common-Rail 114 gelangt, wirkt der Common-Rail 114 bezüglich der Druckwelle wie ein offenes Ende mit einem statischen Druck. An diesem offenen Ende wird die Druckwelle reflektiert, das heißt sie ändert ihre Laufrichtung und läuft nunmehr vom Common-Rail 114 in Richtung des Injektors 1. Gleichzeitig ändert sich jedoch das Vorzeichen der Amplitude, so dass aus einer Druckabsenkung eine Druckerhöhung wird. Dies ist durch das p-x-Diagramm rechts der Hochdruckleitung 3 angedeutet. Die Richtung des Pfeils 7 hat sich gegenüber der Darstellung auf der linken Seite der Hochdruckleitung 3 umgekehrt. Auch ist aus der Druckabsenkung eine Druckerhöhung geworden, wie der Vergleich der Druckwellen in den p-x-Diagrammen links und rechts der Hochdruckleitung 3 ergibt.

Wenn nun die reflektierte Druckwelle den Injektor 1 erreicht, ist der Druck im Injektor 1 einer erheblichen Schwankung ausgesetzt. Ausgehend von einem statischen Druck pₛₜₐₜ, der in den px-Diagrammen eingezeichnet ist, erhöht sich der Druck im Injektor um die Amplitude A.

Wenn nun zu dem Zeitraum, zu dem die Druckwelle am Injektor 1 eintrifft und somit der Druck im Injektor zeitlich sehr starken Schwankungen unterliegt, gerade eine Einspritzung erfolgt, hat dies einen unmittelbaren Einfluss auf die eingespritzte Kraftstoffmenge. Infolgedessen verschlechtert sich die Zumessgenauigkeit des Injektors 1 und damit das Emissionsverhalten der Brennkraftmaschine. Die Laufkultur der Brennkraftmaschine kann ebenfalls leiden.

Ist dagegen der Injektor 1 zu dem Zeitpunkt geschlossen, zu dem die reflektierte Druckwelle ihn erreicht, so stellt er für die Druckwelle ein geschlossenes Ende dar und die Welle wird - diesmal unter Beibehaltung ihrer Amplitude - wieder in Richtung Rail reflektiert. Jetzt endlich bildet sich dann eine nur sehr schwach gedämpfte, stehende Welle in der Leitung aus, der Druck im Injektors 1 schwingt nach einer Einspritzung lange Zeit nach und es entsteht ein erheblicher Einfluss des Abstands zwischen zwei Einspritzungen auf die zweite Einspritzung.

In dem p-x-Diagramm links der Hochdruckleitung 3 ist ein Gradient dp/dt qualitativ dargestellt. Diese Darstellung ist nicht ganz korrekt, da in einem p-x-Diagramm ein Zeitverlauf des Druckes "p" nicht darstellbar ist; allerdings besteht wegen der konstanten Ausbreitungsgeschwindigkeit der Druckwelle in der Hochdruckleitung 3 ein direkter Zusammenhang zwischen der Steilheit der Flanke der Druckwelle, wie sie im p-x-Diagramm gemäß Figur 1 dargestellt ist und wie sie im Zusammenhang mit der Erfindung definiert ist, nämlich als zeitliche Änderung des Kraftstoffdrucks in der Hochdruckleitung 3, hier auch als Gradient dp/dt bezeichnet.

In Figur 2 ist ein erstes Ausführungsbeispiel einer erfindungsgemäßen Hochdruckleitung 3 dargestellt. Dabei ist die Hochdruckleitung 3 zweiteilig ausgeführt. Sie weist einen ersten Abschnitt 3.1 und einen zweiten Abschnitt 3.2 auf. Der erste Abschnitt 3.1 verbindet den Common-Rail 114 mit dem Injektor 1 und hat eine Länge L₁ und einen hydraulischen Durchmesser D₁.

Der zweite Abschnitt 3.2 hat eine Länge L₂ und einen hydraulischen Durchmesser D₂. Der erste Abschnitt 3.1 und der zweite Abschnitt 3.2 treffen sich und münden ineinander dort, wo sie an den Injektor 1 angeschlossen sind.

Der zweite Abschnitt 3.2 weist im Gegensatz zum ersten Abschnitt 3.1 ein geschlossenes Ende 9 auf. Die hydraulischen Durchmesser D₁ und D₂ können im Wesentlichen gleich sein. Genauso kann es in vielen Anwendungsfällen vorteilhaft sein, wenn die Längen L₁ und L₂ im Wesentlichen gleich sind. Allerdings ist die Erfindung nicht auf diese Dimensionierungen beschränkt.

Wenn nun der Injektor 1 geöffnet wird, entsteht, wie bereits anhand der Figur 1 ausführlich erläutert, eine Druckwelle in Form einer Druckabsenkung, welche sowohl durch den ersten Abschnitt 3.1 als auch durch den zweiten Abschnitt 3.2 der Hochdruckleitung 3 läuft. Wie bereits anhand der Figur 1 erläutert, wird die Druckwelle am offenen Ende des ersten Abschnitts 3.1, nämlich dort, wo sie in den Common-Rail 114 mündet, reflektiert und ändert dabei ihr Vorzeichen. Das heißt, aus einer Druckabsenkung wird eine Druckerhöhung.

Anders verhält es sich bei der Reflexion der Druckwelle am geschlossenen Ende 9 des zweiten Abschnitts 3.2. Dort ändert die Druckwelle nur ihre Laufrichtung, nicht aber das Vorzeichen ihrer Amplitude. Die vom geschlossenen Ende 9 des zweiten Abschnitts 3.2 reflektierte Druckwelle ist nach wie vor eine Druckabsenkung. Wenn nun die reflektierte Druckwelle des ersten Abschnitts, welche ja nunmehr eine Druckerhöhung ist, und die reflektierte Druckwelle des zweiten Abschnitts 3.2, welche ja nach wie vor eine Druckabsenkung ist, dort aufeinander treffen, wo sie in den Injektor 1 münden, löschen sich die reflektierten Druckwellen des ersten Abschnitts 3.1 und des zweiten Abschnitts 3.2 aus, so dass der Druck "p" im Injektor 1 zeitlich konstant bleibt.

Das heißt, dass die durch das Öffnen des Injektors 1 naturgesetzlich entstehende Druckwelle keinerlei negativen Einfluss auf die eingespritzte Kraftstoffmenge mehr hat.

In Figur 3 ist ein weiteres Ausführungsbeispiel einer erfindungsgemäßen Hochdruckleitung 1 dargestellt. Ein wesentlicher Unterschied zu dem Ausführungsbeispiel gemäß Figur 2 ist, dass zwischen Injektor 1 und dem ersten Abschnitt 3.1 sowie dem zweiten Abschnitt 3.2 ein dritter Abschnitt 3.3 der Hochdruckleitung vorhanden ist. Der dritte Abschnitt 3.3 hat einen hydraulischen Durchmesser D₃ und eine Länge L₃. Es kann vorteilhaft sein, wenn die Summe der Quadrate D₁² + D₂² der hydraulischen Durchmesser D₁ und D₂ gleich dem Quadrat D₃² des hydraulischen Durchmessers D₃ des dritten Abschnitts 3.3 ist. Die Vorgänge in dem ersten Abschnitt 3.1 und in dem zweiten Abschnitt 3.2 bei diesem Ausführungsbeispiel entsprechen den Vorgängen, die zuvor anhand des Ausführungsbeispiels gemäß Figur 2 beschrieben wurden.

Anhand dieses zweiten Ausführungsbeispiels soll die Wirkungsweise des zweiten Abschnitts 3.2 mit einem geschlossenen Ende 9 noch einmal verdeutlicht werden. Die p-x-Diagramme rechts und links der Hochdruckleitung, welche mit I bezeichnet sind, zeigen die Druckwelle auf dem Weg vom Injektor 1 zum Common-Rail 114 beziehungsweise zum geschlossenen Ende 9. In dem p-x-Diagramm links der Hochdruckleitung 3, welches mit II bezeichnet ist, wird die reflektierte Druckwelle auf ihrem Weg vom Common-Rail 114 durch den ersten Abschnitt 3.1 zum Injektor 1 dargestellt

Wie schon anhand der Beschreibung der Figur 1 erläutert, erfährt die Druckwelle bei der Reflexion am Common-Rail 114 eine Vorzeichenumkehr, so dass aus einer Druckabsenkung eine Druckerhöhung wird.

Wie sich durch den Vergleich der rechts des zweiten Abschnitts 3.2 angeordneten p-x-Diagramme I und II erkennen lässt, findet bei der Reflexion der Druckwelle am geschlossenen Ende 9 keine Vorzeichenumkehr der Amplitude statt, das heißt die Druckabsenkung wird an dem geschlossenen Ende 9 lediglich reflektiert, das heißt sie ändert ihre Laufrichtung, nicht jedoch ihr Vorzeichen. Wenn nun die Druckwellen gemäß der p-x-Diagramme, die in Figur 3 mit II bezeichnet sind, dort aufeinander treffen, wo der erste Abschnitt 3.1 und der zweite Abschnitt 3.2 in den dritten Abschnitt 3.3 münden, löschen sich die Druckwellen, wegen ihrer verschiedenen Vorzeichen, vollständig aus, so dass im dritten Abschnitt 3.3 sowie im Injektor 1 keine Druckwelle mehr vorhanden ist.

Das Ausführungsbeispiel gemäß Figur 4 entspricht weitgehend dem in Figur 3 gezeigten Ausführungsbeispiel, wobei lediglich im zweiten Abschnitt 3.2 eine Drossel 11 vorgesehen ist. Der Injektor 1, welcher an den dritten Abschnitt 3.2 angeschlossen ist, ist in den Figuren 4, 5, 6 und 7 aus Platzgründen nicht dargestellt.

Durch die Drossel 11 wird die Druckwelle im zweiten Abschnitt 3.2 gedämpft, so dass eine vollständige Auslöschung der Druckwelle an der Verzweigung von erstem Abschnitt 3.1 und zweitem Abschnitt 3.2 nicht mehr stattfindet. Dieser scheinbare Nachteil gegenüber dem Ausführungsbeispiel gemäß Figur 3 kann jedoch bei bestimmten Anwendungsfällen vorteilhaft sein, vor allem, wenn man bedenkt, dass moderne Kraftstoffeinspritzanlagen mit Mehrfacheinspritzung arbeiten und über einen sehr großen Drehzahlbereich der Brennkraftmaschine solche Mehrfacheinspritzungen vorgenommen werden. Aufgrund des weiten Drehzahlbereichs der Brennkraftmaschine ist der zeitliche Abstand von Mehrfacheinspritzungen ebenfalls stark unterschiedlich, je nach Drehzahl der Brennkraftmaschine. Durch die erfindungsgemäße Anordnung der Drossel 11 im zweiten Abschnitt 3.2 kann in manchen Fällen das Betriebsverhalten der Brennkraftmaschine über den gesamten Drehzahlbereich und unter allen Lastzuständen in der Summe verbessert werden, auch wenn bei bestimmten Lastpunkten und Drehzahlen möglicherweise keine vollständige Auslöschung der Druckwellen erreicht wird.

In dem Ausführungsbeispiel gemäß Figur 5 ist die Drossel 11 nicht in den Abschnitt 2 der Leitung 8 eingebracht, sondern sie verbindet vielmehrden ersten Abschnitt 3.1 und den zweiten Abschnitt 3.2 miteinander. Da die vom Injektor weglaufenden Druckwellen in Abschnitt 1 und 2 der Leitung 3 gleiches Vorzeichen aufweisen, hat die Drossel auf diese Wellen keinen Einfluss - es entsteht ja keine Druckdifferenz an der Drossel. Die am Rail beziehungsweise am geschlossenen Ende des Abschnitts 2 reflektierten Wellen weisen aber unterschiedliches Vorzeichen auf. Erreichen sie die Drossel 11, so kommt es zu einem gedämpften Druckausgleich zwischen Abschnitt 1 und 2 und in der Folge laufen die reflektierten Wellen in stark abgeschwächter Form, aber mit weiterhin einander entgegengesetztem Vorzeichen auf die Vereinigungsstelle zu, wo sie sich vollends auslöschen. Bei dem Ausführungsbeispiel gemäß Figur 6 stellt auch der zweite Abschnitt 3.2 eine hydraulische Verbindung zwischen drittem Abschnitt 3.3 und Common-Rail 114 dar, wobei jedoch im zweiten Abschnitt 3.2 eine Drossel 11 und ein Rückschlagventil 13 vorhanden sind. Das Rückschlagventil 13 lässt das Rückströmen von Kraftstoff aus dem zweiten Abschnitt 3.2 in den Common-Rail zu. In die andere Richtung sperrt das Rückschlagventil 13. Das Rückschlagventil bleibt bei ankommenden Druckwellen mit negativen Vorzeichen geschlossen und stellt für diese somit weiterhin ein geschlossenes Ende mit unveränderter Funktion dar.

Kommt dagegen eine Druckwelle mit positivem Vorzeichen am Rückschlagventil an, so öffnet dieses und die Druckwelle erfährt als Leitungsabschluss die Drossel 11, an der sie entweder gar nicht oder nur schwach reflektiert wird.

## Patentansprüche

1. Hochdruckleitung (3) für ein Kraftstoffeinspritzsystem für eine Brennkraftmaschine zur Versorgung eines Injektors (1) mit Kraftstoff, wobei die Hochdruckleitung (3) aus einem ersten Abschnitt (3.1) und einem zweiten Abschnitt (3.2) besteht, und dass der erste Abschnitt (3.1) und der zweite Abschnitt (3.2) parallel geschaltet sind, wobei der erste Abschnitt (3.1) ein offenes Ende und der zweite Abschnitt (3.2) ein geschlossenes Ende aufweist, **dadurch gekennzeichnet, dass** sich der erste Abschnitt (3.1) und der zweite Abschnitt (3.2) im Bereich eines Anschlusses an dem Injektor (1) vereinigen.

2. Hochdruckleitung nach Anspruch 1, **dadurch gekennzeichnet, dass** im zweiten Abschnitt (3.2) eine Drossel (11) vorgesehen ist.

3. Hochdruckleitung nach dem vorhergehenden Anspruch 2, **dadurch gekennzeichnet, dass** im zweiten Abschnitt (3.2) ein in Reihe zu der Drossel (11) geschaltetes Rückschlagventil (13) vorgesehen ist.

4. Hochdruckleitung nach Anspruch 3, **dadurch gekennzeichnet, dass** das Rückschlagventil (13) mit der Drossel (11) am Ende des zweiten Abschnitts (3.2) angebracht ist und dass das Rückschlagventil einen Kraftstoffstrom aus dem zweiten Abschnitt (3.2) heraus erlaubt.

5. Hochdruckleitung nach einem der vorhergehenden Ansprüche, **dadurch gekennzeichnet, dass** der erste Abschnitt (3.1) und der zweite Abschnitt (3.2) durch eine Drossel (11) hydraulisch in Verbindung stehen.

6. Hochdruckleitung nach einem der vorhergehenden Ansprüche, **dadurch gekennzeichnet, dass** eine Länge (L₁) des ersten Abschnitts (3.1) und eine Länge (L₂) des zweiten Abschnitts (3.2) im Wesentlichen gleich sind.

7. Hochdruckleitung nach einem der vorhergehenden Ansprüche, **dadurch gekennzeichnet, dass** ein hydraulischer Durchmesser (D₁) des ersten Abschnitts (3.1) und ein hydraulischer Durchmesser (D₂) des zweiten Abschnitts (3.2) im Wesentlichen gleich sind.

8. Hochdruckleitung nach einem der vorhergehenden Ansprüche, **dadurch gekennzeichnet, dass** die Summe des hydraulischen Durchmessers (D₁) des ersten Abschnitts (3.1) und des hydraulischen Durchmessers (D₂) des zweiten Abschnitts (3.2) im wesentlichen gleich dem hydraulischen Durchmesser (D₃) des dritten Abschnitts (3.3) sind.

9. Hochdruckleitung (3) nach einem der vorhergehenden Ansprüche, **dadurch gekennzeichnet, dass** ein Ende des ersten Abschnittes (3.1) der Hochdruckleitung (3) eine Durchmessererweiterung (3.4) aufweist.

10. Hochdruckleitung nach einem der Ansprüche 3 oder 4, **dadurch gekennzeichnet, dass** der zweite Abschnitt (3.2) mit dem Rückschlagventil (13) und der Drossel (11) ebenfalls mit dem Common-Rail (114) verbunden ist.

11. Kraftstoffeinspritzanlage (102) für eine Brennkraftmaschine mit einem Common-Rail (114) und einem Injektor (1) je Zylinder der Brennkraftmaschine und mit einer Common-Rail (114) und Injektor (1) hydraulisch verbindenden Hochdruckleitung (3), **dadurch gekennzeichnet dass** die Hochdruckleitung (3) eine Hochdruckleitung (3) nach einem der vorhergehenden Ansprüche ist.

## Claims

1. High-pressure line (3) for a fuel injection system for an internal combustion engine for supplying an injector (1) with fuel, wherein the high-pressure line (3) is composed of a first section (3.1) and a second section (3.2), and in that the first section (3.1) and the second section (3.2) are connected in parallel, wherein the first section (3.1) has an open end and the second section (3.2) has a closed end, **characterized in that** the first section (3.1) and the second section (3.2) join in the region of a connection to the injector (1).

2. High-pressure line according to Claim 1, **characterized in that** a throttle (11) is provided in the second section (3.2).

3. High-pressure line according to the preceding Claim 2, **characterized in that** in the second section (3.2) a non-return valve (13), which is connected in series with the throttle (11), is provided.

4. High-pressure line according to Claim 3, **characterized in that** the non-return valve (13) is attached to the throttle (11) at the end of the second section (3.2), and **in that** the non-return valve permits a flow of fuel from the second section (3.2).

5. High-pressure line according to one of the preceding claims, **characterized in that** the first section (3.1) and the second section (3.2) are hydraulically connected by a throttle (11).

6. High-pressure line according to one of the preceding claims, **characterized in that** a length (L₁) of the first section (3.1) and a length (L₂) of the second section (3.2) are essentially the same.

7. High-pressure line according to one of the preceding claims, **characterized in that** a hydraulic diameter (D₁) of the first section (3.1) and a hydraulic diameter (D₂) of the second section (3.2) are essentially the same.

8. High-pressure line according to one of the preceding claims, **characterized in that** the sum of the hydraulic diameter (D₁) of the first section (3.1) and of the hydraulic diameter (D₂) of the second section (3.2) are essentially equal to the hydraulic diameter (D₃) of the third section (3.3).

9. High-pressure line (3) according to one of the preceding claims, **characterized in that** one end of the first section (3.1) of the high-pressure line (3) has a widened diameter (3.4).

10. High-pressure line according to one of Claims 3 and 4, **characterized in that** the second section (3.2) with the non-return valve (13) and the throttle (11) is also connected to the common rail (114).

11. Fuel injection system (102) for an internal combustion engine having one common rail (114) and one injector (1) per cylinder of the internal combustion engine, and having a high-pressure line (3) which connects the common rail (114) and the injector (1) hydraulically, **characterized in that** the high-pressure line (3) is a high-pressure line (3) according to one of the preceding claims.

## Revendications

1. Conduite haute pression (3) pour un système d'injection de carburant pour un moteur à combustion interne pour l'alimentation d'un injecteur (1) en carburant, la conduite haute pression (3) se composant d'une première portion (3.1) et d'une deuxième portion (3.2), et en ce que la première portion (3.1) et la deuxième portion (3.2) sont montées en parallèle, la première portion (3.1) présentant une extrémité ouverte et la deuxième portion (3.2) présentant une extrémité fermée, **caractérisée en ce que** la première portion (3.1) et la deuxième portion (3.2) se réunissent dans la région d'un raccord au niveau de l'injecteur (1).

2. Conduite haute pression selon la revendication 1, **caractérisée en ce qu'**un étranglement (11) est prévu dans la deuxième portion (3.2).

3. Conduite haute pression selon la revendication précédente 2, **caractérisée en ce que** dans la deuxième portion (3.2) est prévu un clapet anti-retour (13) monté en série avec l'étranglement (11).

4. Conduite haute pression selon la revendication 3, **caractérisée en ce que** le clapet anti-retour (13) est monté avec l'étranglement (11) à l'extrémité de la deuxième portion (3.2), et **en ce que** le clapet anti-retour permet l'écoulement d'un flux de carburant hors de la deuxième portion (3.2).

5. Conduite haute pression selon l'une quelconque des revendications précédentes, **caractérisée en ce que** la première portion (3.1) et la deuxième portion (3.2) sont en liaison hydraulique par un étranglement (11).

6. Conduite haute pression selon l'une quelconque des revendications précédentes, **caractérisée en ce qu'**une longueur (L₁) de la première portion (3.1) et une longueur (L₂) de la deuxième portion (3.2) sont sensiblement identiques.

7. Conduite haute pression selon l'une quelconque des revendications précédentes, **caractérisée en ce qu'**un diamètre hydraulique (D₁) de la première portion (3.1) et un diamètre hydraulique (D₂) de la deuxième portion (3.2) sont sensiblement identiques.

8. Conduite haute pression selon l'une quelconque des revendications précédentes, **caractérisée en ce que** la somme du diamètre hydraulique (D₁) de la première portion (3.1) et du diamètre hydraulique (D₂) de la deuxième portion (3.2) est sensiblement identique au diamètre hydraulique (D₃) de la troisième portion (3.3).

9. Conduite haute pression selon l'une quelconque des revendications précédentes, **caractérisée en ce qu'**une extrémité de la première portion (3.1) de la conduite haute pression (3) présente un élargissement de diamètre (3.4).

10. Conduite haute pression selon l'une quelconque des revendications 3 ou 4, **caractérisée en ce que** la deuxième portion (3.2) est connectée au clapet anti-retour (13) et l'étranglement (11) est également connecté à la rampe commune (114).

11. Installation d'injection de carburant (102) pour un moteur à combustion interne comprenant une rampe commune (114) et un injecteur (1) par cylindre du moteur à combustion interne, et comprenant une conduite haute pression (3) reliant hydrauliquement la rampe commune (114) et l'injecteur (1), **caractérisée en ce que** la conduite haute pression (3) est une conduite haute pression (3) selon l'une quelconque des revendications précédentes.
